# EUROPÄISCHE PATENTSCHRIFT

(11) **EP 2 814 360 B1**
(45) Veröffentlichungstag und Bekanntmachung des Hinweises auf die Patenterteilung: **19.09.2018**
(21) Anmeldenummer: 13705965.5
(22) Anmeldetag: 14.02.2013
(51) Int. Cl.: A47F 3/04, F25D 23/02

(54) **KÜHLMÖBEL**
REFRIGERATION CABINET
MEUBLE FRIGORIFIQUE

(30) Priorität: 16.02.2012 DE 102012202392
(43) Veröffentlichungstag der Anmeldung: 24.12.2014
(73) Patentinhaber: Schott AG, 55122 Mainz (DE)
(72) Erfinder: NILLES, Dietmar, 53639 Königswinter-Thomasberg (DE); DIEDERICHS, Jochen, 55128 Mainz-Bretzenheim (DE); LAMMEL, Michael, 52076 Aachen (DE); ILLERT, Bertrand, 52066 Aachen (DE); LUMIR, Blazek, 75501 Vsetin (CZ); GAZDA, Jiri, 75654 Zubri (CZ); DIVIN, Petr, 75501 Vsetin (CZ)
(74) Vertreter: Mehler Achler
(86) Internationale Anmeldenummer: PCT/EP2013/052950
(87) Internationale Veröffentlichungsnummer: WO 2013/120941

(56) Entgegenhaltungen:
- EP-A1- 2 345 347
- EP-A2- 1 754 852
- EP-A2- 1 930 675
- WO-A1-92/13161
- DE-A1-102007 029 188
- DE-A1-102009 026 659
- DE-A1-102011 103 300
- DE-U1-202005 015 150
- JP-U- S4 896 548
- US-A1- 2004 050 087
- US-A1- 2008 141 689

## Beschreibung

Die Erfindung betrifft ein Kühlmöbel, insbesondere einen Gewerbekühl- oder Tiefkühlschrank, mit einem eine frontale Zugangsöffnung aufweisenden Gehäuse und einer wenigstens ein Türblatt aufweisenden Tür für die Zugangsöffnung, wobei das Türblatt eine Höhe und eine Breite aufweist.

Ein solches Kühlmöbel ist beispielsweise aus der Schrift EP 2 345 347 A1 oder der Schrift JP S4896548 U bekannt. Es handelt sich darin um ein Kühlregal, welches während der Verkaufszeiten offen ist, wobei die Tür in eine Parkposition seitlich im Gehäuse neben dem Kühlraum verschoben aufbewahrt ist. Auf diese Weise soll die verkaufshemmende Wirkung einer geschlossenen Tür vermieden, gleichzeitig aber eine griffbereite Tür bereitgestellt werden, mit der der Kühlraum außerhalb der Verkaufszeiten verschlossen werden kann, um Energiekosten einsparen zu können. In der Handhabung während der Verkaufszeiten handelt es sich dem Grunde nach um ein offenes Kühlmöbel.

Hiervon ausgehend setzten sich die Erfinder zum Ziel, die Energiekosten weiter zu senken, indem auch zu Verkaufszeiten ein Verschluss für die Zugangsöffnung bereitgestellt wird. Dieser soll aber leicht zu überwinden sein und somit kein Verkaufshemmnis darstellen. Zwar sind Gewerbekühlschränke bekannt, die gewöhnliche, einseitig angeschlagene und damit um eine vertikale Drehachse drehbare Türen aufweisen. Beispielhaft wird diesbezüglich auf die Offenlegungsschriften DE 10 2007 034 417 A1 und US 2008/0141689 A2 verwiesen. Allerdings stellen solche Türen nicht nur eine Barriere zur Ware im Innenraum des Kühlmöbels dar, sondern im geöffneten Zustand auch eine Behinderung im Außenraum vor dem Kühlmöbel. Dort befindet sich regelmäßig eine Verkehrsfläche, auf der sich Kunden aufhalten und bewegen. Das Problem tritt vermehrt auf, wo mehrere Kühlmöbel dieser Art nebeneinander aufgestellt sind und die Kunden zur Orientierung das Warenangebot meist dicht vor den geschlossenen Türen stehend längere Zeit betrachten. Die Kunden behindern dann zusätzlich den Zugriff auf die Ware oder werden umgekehrt von geöffneten Türen am Passieren gehindert.

Aus der EP 2 525 177 A1 ist ein Kühlmöbel der eingangs genannten Art bekannt, dessen Türen beim Öffnen vollständig in den von dem Gehäuse definierten Kühl- oder Innenraum des Kühlmöbels hinein schwenken und deshalb keinen Schwenkbereich vor dem Gehäuse benötigen. Ein Teil der geschilderten Probleme kann hiermit gelöst werden. Allerdings ist der Schwenkbereich nun in den Kühlraum verlagert, wodurch entweder der nutzbare Kühlraum stark eingeschränkt und der Abstand der Kühlmöbelfront zu den Waren vergrößert wird oder wodurch, um dem entgegen zu wirken, die Türbreite signifikant limitiert werden muss. Beides bildet erneut eine Barriere zur Ware.

Die Schrift US 2004/0050087 A1 befasst sich mit einem Kühlmöbel, dessen frontale Zugangsöffnung mit einer zwei Türblätter umfassenden Falttür verschließbar ist.

Demzufolge ist es Aufgabe der vorliegenden Erfindung, ein Kühlmöbel der eingangs genannten Art bereitzustellen, welches auf platzsparende und zugleich bequeme Weise geöffnet werden kann und deshalb beim Zugriff auf die Ware eine möglichst geringe Behinderung für den zugreifenden und die umstehenden Kunden bildet.

Die Aufgabe wird durch ein Kühlmöbel mit den Merkmalen des Patentanspruches 1 gelöst.

Das Kühlmöbel der eingangs genannten Art weist erfindungsgemäß eine Führung auf, die eine Bewegung des bevorzugt teilweise, überwiegend oder vollständig transparenten Türblattes zwischen einer Schließstellung und einer Offenstellung derart definiert, dass der Schwenkbereich des Türblattes weniger als eine volle Türblattbreite in den Außenraum vor der Zugangsöffnung ragt, und bei der das Türblatt um eine vertikale Drehachse drehbar und quer zur Drehachse verschiebbar gelagert ist, wobei die Tür eine Automatiktür mit einem Antrieb für die Bewegung des Türblattes ist und wobei das Gehäuse auf seiner Frontseite unterhalb der Zugangsöffnung einen Sockel aufweist, der um eine Tiefe in den Außenraum vor der Zugangsöffnung ragt, die wenigstens dem Schwenkbereich des Türblattes entspricht.

Als "Schwenkbereich" wird der Raumbereich verstanden, den das Türblatt bei der Bewegung von der Schließstellung in die Offenstellung und/oder umgekehrt überstreicht. "Zugangsöffnung" bezieht sich auf die Fläche der frontalen Öffnung des Kühlmöbels, die mit der Türebene im geschlossenen Zustand der Tür zusammenfällt.

Bevorzugt wird dies so umgesetzt, dass die Führung ein die vertikale Drehachse des Türblattes definierendes Radial- oder Drehlager und eine Führungsbahn in der Ebene senkrecht zur Drehachse umfasst, entlang welcher das Radial- oder Drehlager bzw. die Drehachse und zusammen mit dieser das Türblatt derart beweglich gelagert ist, dass das Türblatt zwischen einer Schließstellung und einer Offenstellung zwangsgeführt ist, so dass der Schwenkbereich des Türblattes weniger als eine volle Türblattbreite in den Außenraum vor der Zugangsöffnung und weniger als eine volle Türblattbreite in den Innenraum hinter der Zugangsöffnung ragt.

Als Führungsbahn wird insoweit eine abstrakte gekrümmte oder gerade Bahn bezeichnet, die die Drehachse in der zu ihr senkrechten Ebene auf dem Weg von der Schließstellung zur Offenstellung und zurück beschreibt. Als Radial- oder Drehlager wird eine Lagerstelle bezeichnet, die eine Rotationsbewegung erlaubt.

Weil das Türblatt zum einen in den Innenraum hineinragt und zum anderen auch nur teilweise, ist nicht nur der Platzbedarf vor dem Kühlmöbel zum Aufschwenken der Türen geringer. Auch ist die Raumausnutzung des erfindungsgemäßen Kühlmöbels insgesamt besser als beispielsweise die des Kühlmöbels aus der EP 2 345 347 A1 oder der EP 2 525 177 A1, weil kein zusätzlicher Platzbedarf seitlich neben dem Kühlmöbel oder auch in dessen Innenraum zum Parken der Türen benötigt wird. Es wird darauf hingewiesen, dass sich die Erfindung auch auf Kühlmöbel mit mehreren Türblättern und insbesondere solche mit einer oder mehreren zweiflügeligen Türen mit solchen Türblättern bezieht. Ein solches Kühlmöbel bildet eine weitgehend unterbrechungsfreie transparente Front aus. Aufgrund des reduzierten Schwenkbereiches der Türblätter im Innenraum entfällt auch dort die Türparkposition. Deshalb können im Innenraum angeordnete Regalböden über mehrere Türen oder Türblätter hinweg durchgängig und mit gerader Vorderkante ausgestaltet sein, was einen insgesamt homogenen, ästhetisch ansprechenden Eindruck vermittelt.

Zwar sind Automatiktüren grundsätzlich bekannt. Es wird diesbezüglich auf die Offenlegungsschrift WO 92/13161 A1 verwiesen. Erst in Verbindung mit dem reduzierten Schwenkbereich der Türen aber kann eine Automatisierung der Tür sinnvoll und sicher erfolgen, da das Öffnen der Türen nicht länger die vor dem Kühlmöbel stehenden Kunden am Passieren oder beim Betrachten der Ware hindert.

Der Sockel dient einerseits der Kennzeichnung des Schwenkbereichs und verhindert, dass in diesem Schwenkbereich Gegenstände abgestellt werden oder sich Personen aufhalten. Auf diese Weise dient er auch als Schutz der Glaskante der Tür. Zum anderen kann der Sockel dazu genutzt werden Teile der Öffnungsmechanik oder des Antriebs zu beherbergen bzw. zu kaschieren.

Die Bewegung, welche in einer Offenstellung mit teilweise in den Innenraum hineinragendem Türblatt endet, und die entsprechende Führung können verschiedenartig ausgestaltet sein. Bevorzugt wird die Führungsbahn durch eine Kurve oder alternativ durch eine Linearführung beschrieben, die jeweils quer zur Drehachse orientiert sind und entlang welcher das Radial- oder Drehlager verschiebbar gelagert ist.

Es handelt sich bei diesen vorteilhaften Ausgestaltungen in beiden Fällen um eine Dreh-Schiebetür. Diese ermöglicht auf konstruktiv einfache Weise, die Tür aus der Schließstellung herauszudrehen und entlang der Führungsbahn vorzugsweise in den Randbereich der Zugangsöffnung zu verschieben, um die gesamte Zugangsöffnung freizugeben.

Die Drehbewegung und das Verschieben können nacheinander oder zeitlich überlagernd erfolgen. Die überlagerte Bewegung ist bevorzugt, weil hierfür ein einzelner Antrieb genügt. Die kombinierte Dreh- Schiebebewegung wird in diesem Fall über eine mechanische Zwangskopplung realisiert.

Der Antrieb kann bei Verwendung einer Linearführung als Linearantrieb, beispielsweise in Form eines entlang der Linearführung verlaufenden Zahnriemens, ausgestaltet sein, wobei die überlagerte Drehbewegung durch eine Gelenkanordnung zwangsgeführt ist.

Mit einem Rotations- bzw. Kurbelantrieb mittels einer exzentrisch angelenkten Schubstange lässt sich sowohl eine Schiebebewegung auf einer gekrümmten Kurve als auch entlang einer Linearführung realisieren, wobei die überlagerte Drehbewegung auch hier durch eine Gelenkanordnung zwangsgeführt sein kann, oder mittels mehrerer exzentrisch angelenkter Schubstangen, die unmittelbar die Freiheitsgrade für eine komplexe Dreh-Schiebebewegung definieren.

Um bei der Führung der Dreh-Schiebetür den reduzierten Schwenkbereich umzusetzen, ist die Drehachse der Türen bei den erfindungsgemäßen Kühlmöbeln vorzugsweise so versetzt, dass sie in einem mittleren Bereich des Türblattes, besonders bevorzugt zwischen ¼-tel und ¾-tel der Türbreite, angeordnet ist. Dies stellt sicher, dass das Türblatt nur um ein deutlich reduziertes Maß ausschwenken kann, der Schwenkbereich des Türblattes also besonders bevorzugt maximal ¾-tel der Türblattbreite in den Außenraum vor der Zugangsöffnung und/oder in den Innenraum hinter der Zugangsöffnung ragt.

"In einem mittleren Bereich des Türblattes angeordnet" soll nicht heißen, dass die Drehachse in der Ebene des Türblattes liegen muss. Sie kann auch außerhalb desselben angeordnet sein, jedoch noch immer so, dass ihre senkrechte Projektion auf das Türblatt bevorzugt in besagten mittleren Bereich fällt.

Im Fall einer Kurve als Führungsbahn wird diese bevorzugt durch einen Kreisbogen gebildet. Die Führung auf einem Kreisboden lässt sich robust und zugleich kostengünstig durch ein Drehgelenk realisieren.

Die Führung muss wie gesagt nicht, kann aber aus Gründen technischer Einfachheit auch gerade ausgeführt sein. Eine solche Linearführung muss nicht zwangsläufig parallel zur Zugangsöffnung ausgerichtet sein. Es kann aber aus Gründen der optimalen Raumausnutzung bevorzugt sein, dass sie im Wesentlichen parallel und/oder in Teilen parallel zur Zugangsöffnung verläuft. Jedenfalls definiert die Linearführung anders als bei dem aus der EP 2 345 347 A1 bekannten Kühlregal einen Teil der Öffnungsbewegung der Tür und nicht eine Parkposition.

Das die Drehachse definierende Radial- oder Drehlager kann beispielsweise durch eine Lagerbuchse oder ein Wälzlager und einen Lagerzapfen gebildet sein. Beide Lagerelemente bilden neben etwaigen Beschlag- oder Kopplungselementen einen Teil einer Türaufhängung. Vorzugsweise ist jeweils eine Türaufhängung am oberen und am unteren Rand des Türblattes vorgesehen. Dabei nimmt wenigstens eines der Radial- oder Drehlager der oberen und unteren Türaufhängung auch die durch das Gewicht der Tür bedingte axiale Kraft auf. Die zweite Türaufhängung ist bevorzugt schwimmend ausgeführt. Das heißt, dass mechanische Entkopplungsmittel zwischen dem Türblatt und dem Gehäuse des Kühlmöbels eine axiale Relativbewegung erlauben. Eine etwaige Abstandänderung zwischen der oberen und der unteren Türaufhängung infolge einer möglichen Verformung des Gehäuses des Kühlmöbels bei Belastung kann deshalb ausgeglichen und ein reibungs- und verschleißarmer Lauf der Türblätter ohne übermäßige Versteifung des Gehäuses sicherstellt werden.

Bevorzugt weist die Tür einen Öffnungssensor auf.

Erfasst der Öffnungssensor ein vom Kunden ausgelöstes Signal, veranlasst er, dass die Automatiktür geöffnet wird. Der Öffnungssensor kann im einfachsten Fall ein Taster oder ein Berührungssensor am Gehäuse oder an der Tür sein. Bei einem Türblatt aus Glas, wird der Berührungssensor bevorzugt durch ein auf dem Glas aufgebrachtes kapazitives Element gebildet.

Besonders bevorzugt weist der Öffnungssensor aber einen Ultraschallsensor oder Lichtschranke auf, die zumindest einen Bereich im Außenraum vor der Zugangsöffnung erfasst.

Dadurch kann die Tür berührungslos geöffnet werden, indem der Kunde nur für eine Unterbrechung des Lichtstrahls sorgt, was den Zugang zum Produkt abermals erleichtert und beschleunigt. Dies trifft insbesondere dann zu, wenn die Lichtschranke vorteilhafter Weise senkrecht vor dem Türblatt verläuft. Der Kunde muss dann nur intuitiv in Richtung des Türblattes greifen.

Vorteilhaft ist es, wenn das Kühlmöbel einen Anwesenheitssensor zum Erfassen einer Bewegung und/oder eines körperlichen Gegenstandes in einem Erfassungsraum vor der Zugangsöffnung aufweist.

Der Anwesenheitssensor soll in erster Linie erkennen, wann der Kunde seinen Zugriff auf das Kühlmöbel beendet hat, damit die Tür wieder automatisch geschlossen werden kann bzw. umgekehrt verhindern, dass die Tür automatisch geschlossen wird, solange der Kunde noch auf das Kühlmöbel zugreift. Das gelingt am besten, wenn der Erfassungsraum des Anwesenheitssensors überwiegend mit dem Schwenkbereich des Türblattes oder zumindest einem mit der Bewegung des Türblattes verbundenen Gefahrenbereich, in dem sich Kunden aufhalten könnten, zusammenfällt. Grundsätzlich kann der Anwesenheitssensor geeignet sein, bewegte Hindernisse im Schwenkbereich, wie eben den Kunden, auch unbewegte Hindernisse im Schwenkbereich, wie beispielsweise einen abgestellten Einkaufswagen, zu erkennen.

Der Anwesenheitssensor wird vorzugsweise entweder durch einen Bewegungsmelder oder durch eine Lichtschranke gebildet.

Der Bewegungsmelder weist vorteilhafterweise einen Infrarotsensor auf.

Alternativ kann auch eine Kamera (CCD) oder ein Ultraschallsensor mit jeweils bekannten Vor- und Nachteilen eingesetzt werden.

Öffnungssensor und Anwesenheitssensor können auch in einem Gerät kombiniert werden, das bei geschlossener Tür als Öffnungssensor und bei geöffneter Tür als Anwesenheitssensor geschaltet ist.

Bevorzugt haben die beiden Sensoren verschiedene Erfassungsbereiche. Damit die Tür beispielsweise nicht häufiger versehentlich geöffnet wird, ist der Erfassungsbereich des Öffnungssensors bevorzugt kleiner und näher an der Zugangsöffnung angeordnet als der des Anwesenheitssensors.

Desweiteren ist vorzugsweise eine Klemmschutzeinrichtung zum Erfassen eines körperlichen Gegenstandes in dem Schwenkbereich des Türblattes vorgesehen.

Die Klemmschutzeinrichtung dient allein zur Überwachung des Schwenkbereiches des Türblattes und soll verhindern, dass eine Person oder ein Gegenstand im Schwenkbereich von dem Türblatt eingeklemmt wird. Sie stellt in gewisser Weise eine redundante Sicherheit dar, wenn zugleich ein Anwesenheitssensor vorgesehen ist. Sie hat aber typischerweise einen anderen Erfassungsbereich als der Anwesenheitssensor und dient im Gegensatz zu diesem nicht dazu zu erkennen, ob der Schließvorgang in Gang gesetzt werden kann oder nicht, sondern dazu, den Schließvorgang zu beenden, wenn ein Hindernis diesem im Wege steht. Der Klemmschutz wirkt deshalb im Gegensatz zu dem Anwesenheitssensor bei Erfassen eines physikalischen Widerstands während des Schließens und setzt deshalb ein Berühren der Tür voraus. Außerdem kann der Anwesenheitssensor, wenn er als Bewegungsmelder ausgelegt ist, keine unbewegten Gegenstände erfassen was die Klemmschutzeinrichtung erforderlich werden lässt. Die Klemmschutzeinrichtung wird vorzugsweise durch Mittel zur Überwachung der Strom- oder Leitungsaufnahme des Antriebsmotors oder durch Mittel zum Erfassen einer Winkelstellung der Antriebsachse gebildet.

Vorteilhaft ist eine mit dem Öffnungssensor verbundene Steuerung vorgesehen, die eingerichtet ist, ein Signal des Öffnungssensors zu erfassen und bei Erfassung ein Steuersignal zum Öffnen der Tür an den Antrieb auszugeben.

Bevorzugt ist die Steuerung eingerichtet, nach einem wählbaren Zeitintervall nach dem Öffnen ein Steuersignal zum Schließen der Tür an den Antrieb auszugeben.

Besonders bevorzugt ist die Steuerung eingerichtet, ein Signal des Anwesenheitssensors zu erfassen und bei Erfassung ein Steuersignal zum Offenhalten der Tür oder, wenn die Tür sich gerade schließt, zum Öffnen der Tür an den Antrieb auszugeben.

Vorzugsweise ist ein Luftstromgenerator zur Erzeugung eines Kaltluftvorhangs im Innenbereich des Gehäuses unmittelbar hinter der Zugangsöffnung vorgesehen. Auf diese Weise hat ein nicht zur Warenpräsentation dienender Freiraum hinter der Zugangsöffnung einen doppelten Nutzen, nämlich als Strömungsbereich für den Kaltluftvorhang und als Schwenkbereich für die Türen nach innen.

Weitere Aspekte und Vorteile der Erfindung werden anhand der Ausführungsbeispiele im Zusammenhang mit den beiliegenden Figuren näher erläutert. Es zeigen:
- Figur 1: eine Schnittdarstellung des erfindungsgemäßen Kühlmöbels mit geschlossener Tür von der Seite;
- Figur 2: Ausschnittsvergrößerungen des Kühlmöbels im Bereich der oberen und unteren Türaufhängungen;
- Figur 3: die gleiche Schnittdarstellung des Kühlmöbels, diesmal mit geöffneter Tür;
- Figur 4: eine Schemadarstellung eines ersten Führungskonzeptes für eine Automatiktür;
- Figur 5: eine Schemadarstellung eines zweiten Führungskonzeptes für eine Automatiktür;
- Figur 6: eine Schemadarstellung eines dritten Führungskonzeptes für eine Automatiktür;
- Figuren 7A-D: eine Draufsicht auf die Antriebsmechanik eines vierten Führungs- und Antriebskonzeptes für eine Automatiktür;
- Figuren 8A-D: eine Draufsicht auf die Antriebsmechanik eines fünften Führungs- und Antriebskonzeptes für eine Automatiktür,
- Figuren 9A-D: eine perspektivische Ansicht der Antriebsmechanik eines fünften Führungs- und Antriebskonzeptes für eine Automatiktür,
- Figuren 10A-D: eine Draufsicht auf eine obere Führungsmechanik des fünften Führungs- und Antriebskonzeptes für eine Automatiktür,
- Figuren 11A-D: eine perspektivische Ansicht der oberen Führungsmechanik des fünften Führungs- und Antriebskonzeptes für eine Automatiktür und
- Figur 12: eine Vorderansicht derselben oberen Führungsmechanik.

Ein Ausführungsbeispiel des erfindungsgemäßen Kühlmöbels 10 ist in den Figuren 1 bis 3 von der Seite geschnitten dargestellt. Es weist ein Gehäuse 12 mit einer frontalen Zugangsöffnung 14 auf, welche von einer Tür 16 verschlossen ist. Im Innenraum 18 des Kühlmöbels 10 sind mehrere Regalböden 20 zur Präsentation der zu kühlenden Ware (nicht gezeigt) angeordnet. Zwischen der Vorderkante der Regalböden 20 und der Tür 16 verbleibt ein freier Bereich im Innenraum 18, in dem ein Kaltluftvorhang 22 unmittelbar hinter der Tür 16 von oben nach unten strömt. Ferner dient dieser Freiraum als Schwenkbereich, in den die Tür beim Öffnen und in der Offenstellung hineinragen kann, ohne mit den Regalböden 20 zu kollidieren.

Die Tür 16 weist ein Türblatt 24 und eine obere und eine untere Türaufhängung 26, 28 auf, die die Führungs- und Antriebsmechanik bereitstellen. Die Türaufhängungen 26, 28 sind in den Ansichten "X" und "Y" in Figur 2 vergrößert dargestellt.

Das Türblatt 24 ist über nahezu seine gesamte Fläche transparent, so dass der Blick in den Innenraum 18 und auf die Ware möglichst unverstellt ist, und besteht vorzugsweise aus einem Sicherheitsglas und besonders bevorzugt aus einen Einscheiben-Sicherheitsglas (ESG) oder einem Verbundsicherheitsglas (VSG). Das Türblatt kann ferner vorzugsweise in Kombination mit einem der genannten Sicherheitsgläser aus einem Mehrscheibenisolationsglas bestehen. Zu dem Türblatt 24 gehört ferner ein Rahmen 30, in dem das Türblatt 24 gefasst ist und der vorzugsweise sehr schmal und optisch unauffällig ist. Wie schon erwähnt kann das Kühlmöbel mehrere solche Türblätter und insbesondere mehrere zweiflügelige Türen mit solchen Türblättern aufweisen, die dann eine weitgehend unterbrechungsfreie transparente Front bilden. Insbesondere in Verbindung mit dem zwischen der Vorderkante der Regalböden 20 und der Tür 16 verbleibenden Freiraum vermittelt ein solches Kühlmöbel einen homogenen, ästhetisch ansprechenden Eindruck, weil der Freiraum bereits genügend Platz für den reduzierten Schwenkbereich der Türblätter bietet und erlaubt auch die Regalböden durchgängig und mit gerader Vorderkante auszugestalten, die von keiner Türparkposition unterbrochen ist.

Das Türblatt ist sowohl auf seiner Ober- als auf seiner Unterseite in jeweils einer u-förmigen Halterung 32, 34 aufgenommen, die jeweils mit einer Achse eines zugeordneten Radial- oder Drehlagers 36, 38 verbunden ist. Die beiden Radiallager 36, 38 sind in einer Flucht angeordnet und definieren eine im Wesentlichen vertikale Drehachse A, um die herum das Türblatt auf- und zuschwenkt. Die Achse kann im Rahmen der Erfindung im Bedarfsfall auch etwas aus der Vertikalen heraus geneigt sein.

Die Drehlager sind ihrerseits jeweils mit einer Linearführung 40, 42 gekoppelt. Genauer sind sie jeweils mit einem Schlitten verbunden, der in einer geraden Führungsschiene läuft. Die Führungsschiene der unteren Linearführung 40 ist eingerichtet, überwiegend vertikale Kräfte aufzunehmen und trägt deshalb die überwiegende Last der Tür 16. Die Führungsschiene der oberen Linearführung 42 ist eingerichtet, überwiegend horizontale Kräfte aufzunehmen und führt die Tür an ihrem oberen Ende parallel zur Zugangsöffnung 14.

Die Tür 16 weist ferner im Bereich der oberen Türaufhängung einen Antrieb 44 auf, der im Wesentlichen einen Antriebsmotor 46, ein Getriebe und Kraftübertragungsmittel aufweist. Selbstredend kann der Antrieb auch im Bereich der unteren Türaufhängung angeordnet sein. Als Antriebselemente kommen, wie zuvor bereits erwähnt, beispielsweise ein Zahnriemen oder eine Kurbel in Verbindung mit einer oder mehreren Schubstangen in Betracht.

Weiterhin ist an dem Gehäuse 12 auf seiner Frontseite unterhalb der Zugangsöffnung 14 einen Sockel 48 angeordnet, der um eine Tiefe T in den Außenraum 50 vor der Zugangsöffnung 14 ragt, die dem Schwenkbereich des Türblattes 24 entspricht. Der Sockel 48 hält Kunden davon ab, zu nahe an die Tür heranzutreten und/oder sich in deren Schwenkbereich aufzuhalten, und verhindert, dass dort Gegenstände wie beispielsweise Einkaufswagen abgestellt werden können.

Das Kühlmöbel weist ferner einen Öffnungssensor in Form eine Lichtschranke auf, am besten in der vergrößerten Abbildung der Figur 2 zu sehen. Der Öffnungssensor umfasst im Bereich der oberen Türaufhängung eine Einheit 52, bestehend aus einer Lichtquelle, vorzugsweise in Form eines Diodenlasers, und einem lichtempfindlichen Detektor, sowie im Bereich der unteren Türaufhängung einen korrespondierenden Spiegel 54. Die Lichtquelle erzeugt einen Lichtstrahl 56, der im Außenraum 50 vor der Zugangsöffnung 14 und genauer senkrecht vor dem Türblatt 24 verläuft und auf den Spiegel 54 gerichtet ist. Er wird von dem Spiegel 54 reflektiert und von dem lichtempfindlichen Detektor in der Einheit 52 empfangen. Wird der Lichtstrahl dieser Lichtschranke auf seinem Hin- oder Rückweg unterbrochen, so erzeugt der Öffnungsensor ein Öffnungssignal.

Der Lichtstrahl 56 kann ein schmaler Laserstrahl oder ein optisch aufgeweiteter Strahl zur Erfassung eines größeren Volumens sein. Der Strahl ist vorzugsweise in der Ebene parallel zu der Zugangsöffnung aufgefächert, um einen breiteren Bereich zu erfassen, gleichzeitig jedoch nicht weiter als nötig in die Tiefe des Außenraumes 50 zu reichen. Es können auch mehrere Lichtquellen und/ Detektoren zur Erzeugung eines Lichtschrankenvorhangs vorgesehen sein, um die Zugangsöffnung möglichst großflächig zu überwachen.

Ferner ist auf der Vorderseite des Gehäuses 12 im Bereich der oberen Türaufhängung ein Anwesenheitssensor 58 zum Erfassen einer Bewegung und/oder eines körperlichen Gegenstandes in einem Erfassungsraum 60 vor der Zugangsöffnung 14 angeordnet. Der Anwesenheitsensor 58 ist in dem gezeigten Fall ein Bewegungsmelder. Der Erfassungsbereich 60 reicht vorzugsweise und im Gegensatz zu dem Erfassungsbereich des Öffnungssensors in die Tiefe des Außenraums 50 vor dem Kühlmöbel, um eine sich nahe dem offenen Kühlregal bewegende Person rechtzeitig erkennen zu können. Der Erfassungsbereich reicht ferner unmittelbar in die Zugangsöffnung und sogar ein kleines Stück in den Innenraum 18 des Kühlmöbels 10, um sicherzustellen, dass insbesondere der Schwenkbereich des Türblattes nicht verstellt ist. Bewegt sich eine Person in den Erfassungsbereich 60 des Anwesenheitssensors 58 so erzeugt dieser ein Anwesenheitssignal.

Der Öffnungssensor und der Anwesenheitssensor sind mit einer nicht dargestellten Steuerung verbunden, die eingerichtet ist, einerseits das Öffnungssignal des Öffnungssensors zu erfassen und bei Erfassung ein Steuersignal zum Öffnen der Tür 16 an den Antrieb 44 auszugeben. Ein Schließvorgang wird vorzugsweise nach einem wählbaren Zeitintervall von 5 bis 15 Sekunden nach dem Öffnen durch Ausgeben eines Steuersignals zum Schließen der Tür 16 an den Antrieb 44 eingeleitet. Andererseits ist die Steuerung eingerichtet, das Anwesenheitssignal des Anwesenheitssensors 58 zu erfassen und bei Erfassung ein Steuersignal zum Offenhalten der Tür 16 oder, wenn die Tür 16 sich gerade schließt, zum Anhalten des Schließvorganges und/oder zum erneuten Öffnen der Tür 16 an den Antrieb 44 auszugeben.

Ferner kann eine Klemmschutzeinrichtung zum Erfassen eines körperlichen Gegenstandes in dem Schwenkbereich des Türblattes 24 vorgesehen sein, die ebenfalls mit der Steuerung verbunden ist. Diese zeigt durch Ausgabe eines Behinderungssignals an, wenn ein Gegenstand oder eine Person den Schwenkbereich der Tür verstellt. Die Steuerung ist dann eingerichtet, das Behinderungssignal der Klemmschutzeinrichtung zu erfassen und bei Erfassung ein Steuersignal zum Anhalten des Schließvorganges und/oder zum erneuten Öffnen der Tür 16 an den Antrieb 44 auszugeben. Die Klemmschutzeinrichtung stellt in gewissem Umfang also eine redundante Sicherheitsmaßnahme dar, weil auch schon der Anwesenheitssensor sicherstellt, dass die Tür nicht geschlossen wird, während sich bewegte Gegenstände oder Personen in dem Schwenkbereich der Türen befinden. Allerdings verhindert die Klemmschutzeinrichtung auch, dass unbewegte Gegenstände von sich schließenden Türen eingeklemmt werden. Die Klemmschutzeinrichtung wird vorzugsweise durch Mittel zur Überwachung der Strom- oder Leitungsaufnahme des Antriebsmotors gebildet.

In Figur 3 ist die Tür vollständig aufgeschwenkt dargestellt. Es ist zu sehen, dass das Türblatt 24 in dieser Offenstellung teilweise in den vom Kühlmöbel 10 umschlossenen Innenraum 18 hineinragt. Zu sehen ist auch, dass die Drehachse A in Breitenrichtung B in einem mittleren Bereich des Türblattes 24 angeordnet ist. Genauer verläuft diese nicht zentrisch durch das Türblatt, jedoch innerhalb eines Bereiches um die Mitte des Türblattes 24, der jeweils ¼-tel der Türblattbreite von den beiden seitlichen Kanten des Türblattes beabstandet ist.

In Figur 4 ist schematisch ein erstes Ausführungsbeispiel einer Führung gezeigt, die eine Bewegung des Türblattes 62 zwischen einer Schließstellung und einer Offenstellung definiert. Das Kühlmöbel ist nur stark vereinfacht in der Aufsicht und im Umfang seiner beiden Seitenwände 64, 66 dargestellt. Die Linie 68 begrenzt den Schwenkbereich der beiden Türblätter 62 im Innenbereich 70 des Kühlmöbels und gibt damit die äußerst mögliche Position der Vorderkante von Regalböden an. Beispielhaft ist hier ein Kühlmöbel mit zwei Türblättern je Tür gezeigt, die eine spiegelsymmetrische Bewegung ausführen und in eine Öffnungsstellung nahe der und parallel zu den Außenwänden 64, 66 fahren. Im folgenden wird die Öffnungsbewegung nur anhand eines Türblattes beschrieben, die Bewegung des zweiten Türblatte erfolgt gleichzeitig und spiegelsymmetrisch.

Das Türblatt 62 schwenkt zunächst um seine vertikale Drehachse A und zwar in diesem Fall in der Mitte des Kühlmöbels nach innen. Bereits nachdem das Türblatt geringfügig aus der Schließstellung herausgeschwenkt ist, wird es mit der Drehachse entlang der Linearführung 74 parallel zur Zugangsöffnung in Richtung der Seitenwände bei gleichzeitig überlagerter, fortgesetzter Schwenkbewegung in die Öffnungsstellung verschoben. Das Türblatt 62 wird mit seinem zur Türmitte weisende Ende entlang einer Kurvenbahn 76 zwangsgeführt. Zu diesem Zweck ist beispielsweise ein Führungsstift 78 an dem Türblatt angeordnet, der in eine entsprechende, bogenförmige Führungsschiene eingreift. Die Bewegung ist so durch die Linearführung 74 der Drehachse A einerseits und durch die Kurvenbahn 76 andererseits auf einen einzigen Freiheitsgrad beschränkt.

Ein anderes Führungskonzept für die Tür des erfindungsgemäßen Kühlmöbels ist in Figur 5 dargestellt. Übereinstimmend mit dem Ausführungsbeispiel gemäß Figur 4 ist auch das Türblatt 82 um eine vertikale Drehachse A im mittleren Bereich des Türblattes drehbar gelagert, wobei die Drehachse A entlang einer Linearführung 84 parallel zur Zugangsöffnung verschiebbar ist. Im Unterschied zu dem Ausführungsbeispiel gemäß Figur 4 schwenkt das Türblatt 82 jedoch in der Mitte des Kühlmöbels nach außen auf. Diese Bewegung wird erzwungen, indem das Türblatt mittels eines an seinem äußeren Ende angeordneten Führungsstiftes 86 entlang einer zweiten Linearführung 88 parallel zu der Seitenwand 90 und damit senkrecht zur Linearführung 84 geführt ist. Auch so ist die Bewegung des Türblattes 82 auf einen einzigen Freiheitsgrad beschränkt.

In Figur 6 ist nur der Führungsmechanismus eines dritten Ausführungsbeispiels gezeigt, der jedoch nur anhand einer Tür demonstriert wird. Dargestellt ist der Ausschnitt eine Seitenwand 91, der Innenraum 96 des Kühlmöbels befindet sich rechts davon und oberhalb des Türblattes 92. Dem Ausführungsbeispiel gemäß Figur 6 ist mit den beiden vorstehend beschriebenen Ausführungsbeispielen gemein, dass die Tür des Kühlmöbels als Dreh-Schwenktür 92 ausgebildet ist, die um eine vertikale Drehachse A drehbar gelagert ist und zusammen mit dieser vertikalen Drehachse entlang einer Linearführung 94 parallel zur Zugangsöffnung verschiebbar ist. Das Türblatt 92 ist ferner an einem Drehpunkt 98 zwischen dem seitlich äußeren Ende des Türblattes und der Drehachse A an einem Schwenkhebel 100 angelenkt, der an einem dem Drehpunkt 98 gegenüberliegenden Anlenkpunkt 101 im seitlichen Randbereich der Zugangsöffnung am Gehäuse des Kühlmöbels schwenkbar angelenkt ist. Der Drehpunkt 98 des Türblattes 92 ist dadurch auf einer Kreisbahn 102 zwangsgeführt, so dass das Türblatt in Verbindung mit der Linearführung 94 in seiner Bewegung zwischen der Schließstellung und der Offenstellung ebenfalls auf einen Freiheitsgrad beschränkt ist.

Das Ausführungsbeispiel gemäß der Figuren 7A bis 7D stellt eine kombinierte Lösung für die Führung und den Antrieb der Tür dar. Das Türblatt 104 ist wiederum um eine senkrechte Drehachse A drehbar und mit dieser zusammen entlang einer Linearführung 106 verschiebbar gelagert. Die Zwangsführung der Tür, d.h. die Kopplung der Dreh- und Schiebebewegung erfolgt in diesem Fall über zwei starre, auf einer Kurbelscheibe 110 des Antriebs montierter Schubstangen 112, 114. Die beiden Schubstangen greifen an zwei beanstandeten Anlenkpunkten 116, 118 an dem Türblatt 104 an. Beide Anlenkpunkte 116, 118 befinden sich auf derselben Seite von der Drehachse A, einer 118 in etwa der Ebene des Türblattes 104 und der andere 116 deutlich außerhalb der Ebene des Türblattes 104. Die Schubstangen 112, 114 sind an ihrem gegenüberliegenden Ende an zwei in Umfangsrichtung beabstandeten Kurbelzapfen 120, 122 der Kurbelscheibe 110 angelenkt. Durch eine Drehung der Kurbelscheibe 110 wird das Türblatt 104 mit einer kombinierten Schwenkdrehbewegung aus der Öffnungsstellung in die Schließstellung und umgekehrt bewegt. Der äußere Schwenkbereich ist in der Projektion durch die Bogenlinie 124 gekennzeichnet. Diese zeigt, dass die Tür in einer gekoppelten Bewegung zuerst im Wesentlichen aus der Schließstellung geschwenkt und anschließend im Wesentlichen linear in die Öffnungsstellung verschoben wird.

Das Ausführungsbeispiel gemäß den Figuren 8A bis 8D in der Draufsicht und den Figuren 9A bis 9D in perspektivischer Ansicht stellt eine alternative, kombinierte Lösung für die Führung und den Antrieb einer Tür dar. Die Tür ist wiederum als zweiflüglige Tür ausgestaltet. Da beide Türen sowie deren Antrieb und Führung spiegelsymmetrisch aufgebaut sind, wird der Mechanismus stellvertretend nur anhand einer Tür beschrieben.

Im Unterschied zu der Ausführungsform aus den Figuren 7A bis 7D schwenkt das Türblatt 126 mittig in Richtung des Innenraums 128 des Kühlmöbels auf. Zu diesem Zweck ist es um eine senkrechte Drehachse A drehbar und mit dieser zusammen entlang einer kreissegmentförmigen Kurve K verschiebbar gelagert. Die Zwangsführung der Tür, d.h. die Kopplung der Dreh- und Schiebebewegung erfolgt in diesem Fall über eine mehrfache Drehgelenkkonstruktion, die im Folgenden beschrieben wird.

Ein Antriebsmotor 130 wirkt auf eine gemeinsame Welle 132 für beide Türblätter. An der Antriebswelle ist beidseits eine Kurbel 134 angebracht und mit dieser eine Schubstange 136 um einen Drehpunkt P₁ gelenkig verbunden, die an ihrem anderen Ende auf einen Hebel 138 wirkt. Der Hebel 138 ist einerseits an dem Gehäuse 140 des Kühlmöbels um eine Drehachse D₁ drehbar angelenkt. Andererseits ist der Hebel 138 mit einem Träger 142 für das Türblatt 126 um die Drehachse A drehbar verbunden. Das Türblatt 126 ist so auf dem Träger 142 angeordnet, dass die Drehachse A in die Mittelebene des Türblattes 126 fällt. Der Träger ist, von der Drehachse A beabstandet, um eine weitere Drehachse D₂ drehbar mit einem ersten Ende einer Gelenkstange 144 verbunden, deren zweites Ende um eine Drehachse D₃ einen an dem Gehäuse 140 angelenkt ist. Alle zuvor beschriebenen Drehachsen stehen senkrecht auf der Darstellungsebene der Figuren 8A bis 8D. Drehpunkte haben dementgegen zwei Freiheitsgrade.

Der Bewegungsablauf beim Öffnen der Türen sieht demnach wie folgt aus: Die Schubstange 136 überträgt eine Drehung der Antriebswelle 132 in eine Schubbewegung, mit der der Hebel 138 um die die Drehachse D₁ geschwenkt wird. Der Hebel bildet also ein Drehgelenk, das die Drehachse A des Türblattes auf einer kreisbogenförmigen Kurve K₁ führt, welches im unteren Fall gegen den Uhrzeigersinn ausgelenkt wird. Zugleich dreht sich der Träger 142 und mit ihm das Türblatt 126 um die Drehachse A im Uhrzeigersinn, so dass das Türblatt 126 zum Innenraum 128 hin aufgeschwenkt wird, wie in der Sequenz der Figuren 8A bis 8D sowie 9A bis 9D dargestellt ist. Die Drehbewegung des Türblattes und die Schiebebewegung der Drehachse sind durch die Gelenkstange 144 zwangsgekoppelt, die den Träger an der Stelle der Drehachse D₂ auf eine weitere kreisbogenförmige Kurve K₂ um die Drehachse D₃ zwingt. Beim Schließen erfolgt die Bewegung in umgekehrter Richtung.

Beim Schwenken überstreicht das Türblatt mit seiner zur Gehäusemitte weisenden Kante 146 einen Schwenkbereich, der durch die Randkurve S₁ begrenzt ist, und mit seiner zum Gehäuserand weisenden Kante 148 einen Schwenkbereich, der durch die Randkurve S₂ begrenzt ist. Es ist gut zu erkennen, dass der das Türblatt also zwar zum Innenraum 128 hinter der Zugangsöffnung hin aufschwenkt, dabei aber auch in den Außenraum 150 vor der Zugangsöffnung die Bahn

Die gemeinsame Welle 132 bewirkt eine mechanische Zwangskopplung zwischen beiden Türblättern der Doppeltür. Diese Zwangskopplung bewirkt ein synchrones Öffnen und Schließen beider Türblätter und zwar auch bei manuellem Betrieb. Ein manueller Betrieb kann grundsätzlich als kostengünstigere Variante ohne Antriebsmotor und zugehörige Sensorik vorgesehen sein oder auch bei einer Automatik als Notbetrieb in Betracht kommen.

Die in den Figuren 8A bis 8D in der Draufsicht und den Figuren 9A bis 9D in perspektivischer Ansicht dargestellte Antriebs- und Führungsmechanik bildet vorzugsweise die untere Türaufhängung und befindet sich vorzugsweise unterhalb der Zugangsöffnung in einem Sockel des Gehäuses des Kühlmöbels verborgen. Diese Ausgestaltung mit einer Führungsbahn, die durch eine Kurve beschrieben und mittels eines Hebels realisiert wird, hat gegenüber einer solchen mit Führungsschienen, wie sie in der vorausgegangenen Beispielen gezeigt sind, den Vorteil, dass der Sockel mit einer geschlossenen oberen Oberfläche ohne etwaige Durchbrüche für Führungselemente, wie beispielsweise Führungsstifte, ausgestaltet sein kann. Die Oberfläche des Sockels kann hierdurch leichter und gründlicher gereinigt werden.

In den Figuren 10A bis 10D in der Draufsicht,den Figuren 11A bis 11D in perspektivischer Ansicht und in Figur 12 in der Vorderansicht ist die zu der vorstehend beschriebenen unteren Türaufhängung komplementäre obere Türaufhängung dargestellt, welche sich von ersterer im Wesentlichen nur das Fehlen der aktiven Antriebskomponenten Antriebsmotor, Antriebswelle, Kurbel und Schubstange unterscheidet. Die dem Hebel 138, dem Träger 142 und der Gelenkstange 144 komplementären Führungskomponenten erster Gelenkarm 138', Führungsplatte 142' und zweiter Gelenkarm 144' sind zumindest bezüglich der Anordnung ihrer Drehachsen D₁', D₂' und D₃' und A' dem Aufbau der unteren Türaufhängung gleich, so dass sie identischen Bewegungsabläufe ermöglichen. Der erste Gelenkarm 138' und der zweite Gelenkarm 144' sind wiederum an einem Gehäuse 152 des Kühlmöbels drehbar angelengt, das zugleich einer Kaschierung der Mechanik dient. Die Führungsplatte 142' ist zwischen dem ersten und dem zweiten Gelenkarm aufgehängt und dreht sich synchron mit dem Türblatt 126 um die Drehachse A'.

In der Vorderansicht ist die obere Türaufhängung zur besseren Illustration eines weiteren Erfindungsaspektes der Führung nur in Teilen dargestellt: Während die Führungsplatte 142' und der zweite Gelenkarm 144' dargestellt sind, ist der erste Gelenkarm 138' zwecks Vereinfachung der Darstellung weggelassen worden. An der Oberkante 153 des Türblattes 126 ist ein Beschlag 154 befestigt, an dem ein Lagerzapfen oder Führungsstift 156 angeordnet ist. Der Führungsstift 156 greift in eine korrespondierende Lagerbohrung in der Führungsplatte 142' ein und verbindet diese mit dem Türblatt dergestalt, dass keine horizontale Relativbewegung zwischen dem Türblatt und der Führungsplatte 142' möglich ist. Da die Bewegung der Führungsplatte 142' auf denselben Freiheitsgrad, das heißt auf dieselbe kombinierte Dreh-Schiebebewegung festgelegt ist, wie die des unteren Trägers 142 und somit auch die des Türblattes 126, ist die horizontale Position des Achsabschnittes 156 eindeutig bestimmt. Mit anderen Worten, die Tür wird stets am oberen und unteren Ende synchron geführt.

Zwar erlaubt die Verbindung zwischen Führungsstift 156 und Türblatt 126 eine relative Drehbewegung zwischen beiden Teilen, diese ist jedoch wegen der synchronen Drehbewegung um die Achse A' nicht vonnöten. Entscheidend ist, dass die Verbindung zwischen Führungsstift 156 und Türblatt 126 auch eine relative vertikale Bewegung zulässt. Der Beschlag mit Führungsstift einerseits und die Führungsplatte mit Lagerbohrung andererseits bilden somit axiale Entkopplungsmittel. Das so aufgebaute schwimmende Lager erlaubt eine etwaige Abstandänderung zwischen der oberen und der der unteren Türaufhängung aufgrund einer möglichen Verformung des Gehäuses bei Belastung des Kühlmöbels, was einen reibungs- und verschleißarmen Lauf der Türblätter ohne übermäßige Versteifung des Gehäuses sicherstellt.

### Bezugszeichenliste

- 10: Kühlmöbel
- 12: Gehäuse
- 14: Zugangsöffnung
- 16: Tür
- 18: Innenraum
- 20: Regalboden
- 22: Kältevorhang
- 24: Türblatt
- 26: obere Türaufhängung
- 28: untere Türaufhängung
- 30: Rahmen
- 32: Halter
- 34: Halter
- 36: unteres Radial- bzw. Drehlager
- 38: oberes Radial- bzw. Drehlager
- 40: untere Linearführung
- 42: obere Linearführung
- 44: Antrieb
- 46: Antriebsmotor
- 48: Sockel
- 50: Außenraum
- 52: Lichtquellen- und Detektoreinheit
- 54: Spiegel
- 56: Lichtstrahl
- 58: Anwesenheitssensor
- 60: Erfassungsraum des Anwesenheitssensors

- 62: Türblatt
- 64: Seitenwand
- 66: Seitenwand
- 68: Begrenzungslinie des inneren Schwenkbereichs
- 70: Innenraum
- 74: Linearführung
- 76: Führungsbahn
- 78: Führungsstift

- 82: Türblatt
- 84: Linearführung
- 86: Führungsstift
- 88: Linearführung
- 90: Seitenwand

- 91: Seitenwand
- 92: Türblatt
- 94: Linearführung
- 96: Innenraum
- 98: Drehpunkt
- 100: Schwenkhebel
- 101: Anlenkpunkt
- 102: Kreisbahn des Drehpunktes

- 104: Türblatt
- 106: Linearführung
- 110: Kurbelscheibe
- 112: Schubstange
- 114: Schubstange
- 116: Anlenkpunkt
- 118: Anlenkpunkt
- 120: Kurbelzapfen
- 120: Kurbelzapfen
- 124: Schwenkbereich

- 126: Türblatt
- 128: Innenraum
- 130: Antriebsmotor
- 132: Antriebswelle
- 134: Kurbel
- 136: Schubstange
- 138: Hebel
- 138': erster Gelenkarm
- 140: Gehäuse
- 142: Träger
- 142': Führungsplatte
- 144: Gelenkstange
- 144': zweiter Gelenkarm
- 146: zur Gehäusemitte weisende Türkante
- 148: zum Gehäuserand weisende Türkante
- 150: Außenraum
- 152: Gehäuse
- 153: Oberkante
- 154: Beschlag
- 156: Führungsstift, Lagerzapfen

- A, A': Drehachse
- B: Breite des Türblattes
- D₁, D₁': Drehachse
- D₂, D₂': Drehachse
- D₃, D₃': Drehachse
- K₁: kreissegmentförmige Kurve
- K₂: kreissegmentförmige Kurve
- S₁: Randkurve
- S₂: Randkurve
- T: Tiefe des Sockels

## Patentansprüche

1. Kühlmöbel (10) mit einem eine frontale Zugangsöffnung (14) aufweisenden Gehäuse (12) und einer wenigstens ein Türblatt (24) aufweisenden Tür (16) für die Zugangsöffnung (14), wobei das Türblatt (24) eine Höhe (H) und eine Breite (B) aufweist,
**gekennzeichnet durch** eine Führung, die eine Bewegung des Türblattes (24) zwischen einer Schließstellung und einer Offenstellung derart definiert, dass der Schwenkbereich des Türblattes (24) weniger als eine volle Türblattbreite (B) in den Außenraum (50) vor der Zugangsöffnung (14) ragt und wobei das Türblatt (24) um eine vertikale Achse (A) drehbar und quer zur Drehachse verschiebbar gelagert ist,
wobei die Tür (16) eine Automatiktür mit einem Antrieb (44) für die Bewegung des Türblattes (24) ist und
wobei das Gehäuse (12) auf seiner Frontseite unterhalb der Zugangsöffnung (14) einen Sockel (48) aufweist, der um eine Tiefe (T) in den Außenraum (50) vor der Zugangsöffnung (14) ragt, die wenigstens dem Schwenkbereich des Türblattes (24) entspricht.

2. Kühlmöbel (10) nach Anspruch 1,
**dadurch gekennzeichnet, dass** die Führung ein die vertikale Drehachse (A) definierendes Radial- oder Drehlager (36, 38) und eine Führungsbahn (40, 42) in der Ebene senkrecht zur Drehachse (A) umfasst, entlang welcher das Radial- oder Drehlager (36, 38) derart beweglich gelagert ist, dass das Türblatt (24) zwischen einer Schließstellung und einer Offenstellung zwangsgeführt ist, so dass der Schwenkbereich des Türblattes (24) weniger als eine volle Türblattbreite (B) in den Außenraum (50) vor der Zugangsöffnung (14) und weniger als eine volle Türblattbreite (B) in den Innenraum hinter der Zugangsöffnung (14) ragt.

3. Kühlmöbel (10) nach einem der vorstehenden Ansprüche,
**dadurch gekennzeichnet, dass** die Drehachse (A) oder deren senkrechte Projektion auf das Türblatt (24) in Breitenrichtung (B) in einem mittleren Bereich des Türblattes (24) angeordnet ist.

4. Kühlmöbel (10) nach Anspruch 2 oder 3, **dadurch gekennzeichnet, dass** die Führungsbahn durch eine Kurve beschrieben wird, die quer zur Drehachse (A) orientiert ist und entlang welcher das Radial- oder Drehlager (36, 38) verschiebbar gelagert ist.

5. Kühlmöbel (10) nach Anspruch 4,
**dadurch gekennzeichnet, dass** die Kurve ein Kreisbogen (K₁) ist, wobei die Drehachse (A) bevorzugt an einem Drehgelenk angeordnet ist, das den Kreisbogen (K₁) definiert.

6. Kühlmöbel (10) nach Anspruch 2 oder 3, **dadurch gekennzeichnet, dass** die Führungsbahn durch eine Linearführung (40, 42) gebildet wird, die quer zur Drehachse (A) orientiert ist, entlang welcher das Radial- oder Drehlager (36, 38) verschiebbar gelagert ist und die bevorzugt parallel zur Zugangsöffnung (14) verläuft.

7. Kühlmöbel (10) nach einem der vorstehenden Ansprüche,
**dadurch gekennzeichnet, dass** die Tür (16) einen Öffnungssensor aufweist, der bevorzugt entweder einen Berührungssensor am Gehäuse (12) oder an der Tür (16) aufweist oder der eine Lichtschranke (52, 54, 56) oder einen Ultraschallsensor aufweist, die oder der zumindest einen Bereich im Außenraum (50) vor der Zugangsöffnung (14) erfasst.

8. Kühlmöbel (10) nach Anspruch 7,
**dadurch gekennzeichnet, dass** die Lichtschranke (52, 54, 56) senkrecht vor dem Türblatt (24) verläuft.

9. Kühlmöbel (10) nach einem der vorstehenden Ansprüche,
**gekennzeichnet durch** einen Anwesenheitssensor (58) zum Erfassen einer Bewegung und/oder eines körperlichen Gegenstandes in einem Erfassungsraum (60) vor der Zugangsöffnung (14), der bevorzugt entweder durch einen Bewegungsmelder gebildet wird oder der durch eine Lichtschranke gebildet wird.

10. Kühlmöbel (10) nach einem der vorstehenden Ansprüche,
**gekennzeichnet durch** eine Klemmschutzeinrichtung zum Erfassen eines körperlichen Gegenstandes in dem Schwenkbereich des Türblattes (24).

11. Kühlmöbel (10) nach einem der Ansprüche 7 bis 10,
**gekennzeichnet durch** eine mit dem Öffnungssensor verbundene Steuerung, die eingerichtet ist, ein Signal des Öffnungssensors zu erfassen und bei Erfassung ein Steuersignal zum Öffnen der Tür (16) an den Antrieb (44) auszugeben, und die bevorzugt eingerichtet ist, nach einem wählbaren Zeitintervall nach dem Öffnen ein Steuersignal zum Schließen der Tür (16) an den Antrieb (44) auszugeben.

12. Kühlmöbel (10) nach Anspruch 11,
**dadurch gekennzeichnet, dass** die Steuerung eingerichtet ist, ein Signal des Anwesenheitssensors (58) zu erfassen und bei Erfassung ein Steuersignal zum Offenhalten der Tür (16) oder, wenn die Tür (16) sich gerade schließt, zum Öffnen der Tür (16) an den Antrieb (44) auszugeben.

13. Kühlmöbel (10) nach einem der vorstehenden Ansprüche,
**gekennzeichnet durch** einen Luftstromgenerator zur Erzeugung eines Kaltluftvorhangs (22) im Innenbereich (18) des Gehäuses (12) unmittelbar hinter der Zugangsöffnung (14).

## Claims

1. Refrigeration cabinet (10) comprising a housing (12) having a front access opening (14) and a door (16) having at least one door leaf (24) for the access opening (14), the door leaf (24) having a height (H) and a width (B),
**characterized by** a guide which defines a movement of the door leaf (24) between a closed position and an open position in such a way that the pivoting range of the door leaf (24) projects by less than one full door-leaf width (B) into the external space (50) in front of the access opening (14), and wherein the door leaf (24) is mounted such that it can be rotated about a vertical axis (A) and displaced transversely with respect to the axis of rotation,
wherein the door (16) is an automatic door having a drive (44) for the movement of the door leaf (24), and
wherein the housing (12) has, on its front side underneath the access opening (14), a plinth (48) which projects into the external space (50) in front of the access opening (14) by a depth (T) which corresponds at least to the pivoting range of the door leaf (24).

2. Refrigeration cabinet (10) according to Claim 1,
**characterized in that** the guide comprises a radial or rotary bearing (36, 38) defining the vertical axis of rotation (A) and a guide track (40, 42) in the plane perpendicular to the axis of rotation (A), along which the radial or rotary bearing (36, 38) is mounted such that it can be moved in such a way that the door leaf (24) is forcibly guided between a closed position and an open position, so that the pivoting range of the door leaf (24) projects by less than a full door-leaf width (B) into the exterior space (50) in front of the access opening (14) and by less than a full door-leaf width (B) into the internal space behind the access opening (14).

3. Refrigeration cabinet (10) according to one of the preceding claims,
**characterized in that** the axis of rotation (A) or its vertical projection onto the door leaf (24) in the width direction (B) is arranged in a central region of the door leaf (24).

4. Refrigeration cabinet (10) according to Claim 2 or 3,
**characterized in that** the guide track is described by a curve which is oriented transversely with respect to the axis of rotation (A) and along which the radial or rotary bearing (36, 38) is mounted such that it can be displaced.

5. Refrigeration cabinet (10) according to Claim 4,
**characterized in that** the curve is a circular arc (K₁), wherein the axis of rotation (A) is preferably arranged on a rotary joint which defines the circular arc (K₁).

6. Refrigeration cabinet (10) according to Claim 2 or 3,
**characterized in that** the guide track is formed by a linear guide (40, 42), which is oriented transversely with respect to the axis of rotation (A), along which the radial or rotary bearing (36, 38) is mounted such that it can be displaced and which preferably extends parallel to the access opening (14).

7. Refrigeration cabinet (10) according to one of the preceding claims,
**characterized in that** the door (16) has an opening sensor, which preferably has either a touch sensor on the housing (12) or on the door (16) or has a light barrier (52, 54, 56) or an ultrasonic sensor which detects at least one region in the external space (50) in front of the access opening (14).

8. Refrigeration cabinet (10) according to Claim 7,
**characterized in that** the light barrier (52, 54, 56) extends perpendicularly in front of the door leaf (24).

9. Refrigeration cabinet (10) according to one of the preceding claims,
**characterized by** a presence sensor (58) for detecting a movement and/or a bodily object in a detection space (60) in front of the access opening (14), which space is preferably either formed either by a motion detector or formed by a light barrier.

10. Refrigeration cabinet (10) according to one of the preceding claims,
**characterized by** a finger trap detection device for detecting a bodily object in the pivoting range of the door leaf (24).

11. Refrigeration cabinet (10) according to one of Claims 7 to 10,
**characterized by** a controller which is connected to the opening sensor and which is configured to detect a signal from the opening sensor and, upon detection, to output a control signal to the drive (44) to open the door (16), and which is preferably configured to output a control signal to the drive (44) to close the door (16) after a selectable time interval following the opening.

12. Refrigeration cabinet (10) according to Claim 11,
**characterized in that** the control is configured to detect a signal from the presence sensor (58) and, upon detection, to output to the drive (44) a control signal to hold the door (16) open or, if the door (16) is just closing, to open the door (16).

13. Refrigeration cabinet (10) according to one of the preceding claims,
**characterized by** an air-stream generator for generating a cold air curtain (22) in the internal region (18) of the housing (12) immediately behind the access opening (14).

## Revendications

1. Meuble frigorifique (10) avec une enceinte (12) présentant une ouverture d'accès frontale (14) et avec une porte (16) présentant au moins une feuille de porte (24) pour l'ouverture d'accès (14), dans lequel la feuille de porte (24) présente une hauteur (H) et une largeur (B),
**caractérisé par** un guide, qui définit un mouvement de la feuille de porte (24) entre une position de fermeture et une position d'ouverture, de telle manière que la plage de pivotement de la feuille de porte (24) soit inférieure à une largeur de feuille de porte entière (B) dans l'espace extérieur (50) devant l'ouverture d'accès (14) et dans lequel la feuille de porte (24) est montée de façon rotative autour d'un axe vertical (A) et de façon déplaçable transversalement à l'axe de rotation,
dans lequel la porte (16) est une porte automatique avec un entraînement (44) pour le mouvement de la feuille de porte (24) et
dans lequel l'enceinte (12) présente sur son côté avant en dessous de l'ouverture d'accès (14) un socle (48), qui pénètre d'une profondeur (T) dans l'espace extérieur (50) devant l'ouverture d'accès (14), qui correspond au moins à la plage de pivotement de la feuille de porte (24).

2. Meuble frigorifique (10) selon la revendication 1,
**caractérisé en ce que** le guide comprend un palier radial ou rotatif (36, 38) définissant l'axe de rotation vertical (A) et une piste de guidage (40, 42) dans le plan perpendiculaire à l'axe de rotation (A), le long duquel le palier radial ou rotatif (36, 38) est mobile, de telle manière que la feuille de porte (24) soit guidée par force entre une position de fermeture et une position d'ouverture, de telle manière que la plage de pivotement de la feuille de porte (24) soit inférieure à une largeur de feuille de porte entière (B), dans l'espace extérieur (50) devant l'ouverture d'accès (14) et inférieure à une largeur de feuille de porte entière (B) dans l'espace intérieur derrière l'ouverture d'accès (14).

3. Meuble frigorifique (10) selon l'une quelconque des revendications précédentes, **caractérisé en ce que** l'axe de rotation (A) ou sa projection perpendiculaire sur la feuille de porte (24) est disposé(e) dans la direction de la largeur (B) dans une région centrale de la feuille de porte (24).

4. Meuble frigorifique (10) selon la revendication 2 ou 3, **caractérisé en ce que** la piste de guidage est décrite par une courbe, qui est orientée transversalement à l'axe de rotation (A) et le long de laquelle le palier radial ou rotatif (36, 38) est déplaçable.

5. Meuble frigorifique (10) selon la revendication 4,
**caractérisé en ce que** la courbe est un arc de cercle (K₁), dans lequel l'axe de rotation (A) est disposé de préférence sur une articulation tournante, qui définit l'arc de cercle (K₁).

6. Meuble frigorifique (10) selon la revendication 2 ou 3, **caractérisé en ce que** la piste de guidage est formée par un guidage linéaire (40, 42), qui est orienté transversalement à l'axe de rotation (A), le long duquel le palier radial ou rotatif (36, 38) est déplaçable et qui s'étend de préférence parallèlement à l'ouverture d'accès (14).

7. Meuble frigorifique (10) selon l'une quelconque des revendications précédentes, **caractérisé en ce que** la porte (16) présente un détecteur d'ouverture, qui présente de préférence un détecteur de contact soit sur l'enceinte (12) soit sur la porte (16) ou qui présente une barrière lumineuse (52, 54, 56) ou un détecteur à ultrasons, qui détecte au moins une plage dans l'espace extérieur (50) devant l'ouverture d'accès (14).

8. Meuble frigorifique (10) selon la revendication 7,
**caractérisé en ce que** la barrière lumineuse (52, 54, 56) s'étend verticalement devant la feuille de porte (24).

9. Meuble frigorifique (10) selon l'une quelconque des revendications précédentes, **caractérisé par** un détecteur de présence (58) pour détecter un mouvement et/ou un objet corporel dans un espace de détection (60) devant l'ouverture d'accès (14), qui est de préférence formé soit par un détecteur de mouvement soit par une barrière lumineuse.

10. Meuble frigorifique (10) selon l'une quelconque des revendications précédentes, **caractérisé par** un dispositif de protection contre le pincement pour détecter un objet corporel dans la plage de pivotement de la feuille de porte (24).

11. Meuble frigorifique (10) selon l'une quelconque des revendications 7 à 10, **caractérisé par** une commande reliée au détecteur d'ouverture, qui est conçue pour détecter un signal du détecteur d'ouverture et lors d'une détection pour envoyer à l'entraînement (44) un signal de commande pour l'ouverture de la porte (16), et qui est conçue de préférence pour envoyer à l'entraînement (44), après un intervalle de temps à choisir, un signal de commande pour la fermeture de la porte (16).

12. Meuble frigorifique (10) selon la revendication 11,
**caractérisé en ce que** la commande est conçue pour détecter un signal du détecteur de présence (58) et, lors d'une détection, pour envoyer à l'entraînement (44) un signal de commande pour maintenir ouverte la porte (16) ou, si la porte (16) se ferme précisément, pour ouvrir la porte (16).

13. Meuble frigorifique (10) selon l'une quelconque des revendications précédentes, **caractérisé par** un générateur de courant d'air pour la production d'un rideau d'air froid (22) dans la région intérieure (18) de l'enceinte (12) immédiatement derrière l'ouverture d'accès (14).
